# EUROPÄISCHE PATENTANMELDUNG

(11) **EP 2 362 036 A1**
(43) Veröffentlichungstag der Anmeldung: **31.08.2011**
(21) Anmeldenummer: 10000929.9
(22) Anmeldetag: 29.01.2010
(51) Int. Cl.: E04H 12/10, E02B 17/00, E02B 17/02

(54) **Gitterstruktur als Gründungsstruktur für ein Offshore-Bauwerk**

(71) Anmelder: WeserWind GmbH, 27572 Bremerhaven (DE)
(72) Erfinder: Lüddecke, Falk, 06888 Mühlanger (DE); Surma, René, 27619 Schiffdorf (DE); Kassen, Dirk, 49124 Georgsmarienhütte (DE)
(74) Vertreter: Möller, Friedrich

(57) **Zusammenfassung**

Die Erfindung betrifft eine Gitterstruktur (2) für eine Gründungsstruktur (4) eines Offshore-Bauwerks. Die Gründungsstruktur (2) wird am Meeresboden verankert und trägt in ihrem oberen Bereich eine Traglast, wie beispielsweise ein Umspannwerk, eine Plattform oder auch eine Windenergieanlage.

Die bekannten Gitterstrukturen (2) für Offshore-Bauwerke weisen den Nachteil auf, dass die Knotenstücke (26, 36) zur Verbindung der Gitterbestandteile, wie Säulenabschnitte (22) und Strebenabschnitte (34) der Gitterstruktur, eine komplizierte Geometrie aufweisen müssen, um mit den mit unterschiedlichen Querschnitten und unter verschiedenen Winkeln mit den Knotenstücken verbundenen Gitterbestandteilen verbindbar zu sein.

Die Erfindung beseitigt diesen Nachteil dadurch, dass die Knotenstücke (26, 36) kugelförmig oder als vielflächige Körper ausgebildet sind. Dadurch wird die Herstellung der Knotenstücke (26, 36) vereinfacht und gleichzeitig eine passgenaue Verbindung mit den Gitterbestandteilen ermöglicht.

## Beschreibung

Die Erfindung betrifft eine Gitterstruktur als Gründungsstruktur für ein Offshore-Bauwerk gemäß dem Oberbegriff des Anspruchs 1.

Gründungsstrukturen dienen allgemein zur Bereitstellung einer stabilen Basis zum Aufbau eines Offshore-Bauwerks oberhalb des Meeresspiegels fernab von der Küste im offenen Meer. Dazu wird die Gründungsstruktur fest mit dem Meeresboden verbunden und ragt nach oben typischerweise wenigstens einige Meter aus dem Wasser heraus. Am oberen Endbereich der Gründungsstruktur ist üblicherweise ein Übergangsstück angeordnet, mit dem die entsprechende Traglast, verbunden ist. Bei der Traglast handelt es sich beispielsweise um einen Turm einer Offshore-Windenergieanlage oder auch einen sonstigen Anlagenteil, wie z. B. ein Umspannwerk oder eine Plattform. Zur Gewährleistung einer hohen Stabilität bei gleichzeitigem sparsamen Materialeinsatz und geringer Angriffsfläche für Wasserbewegungen eignen sich Gitterstrukturen und insbesondere sogenannte Jacket- oder auch Fachwerkstrukturen besonders gut für diesen Einsatzzweck.

Eine solche Gitterstruktur ist üblicherweise aus einer Vielzahl miteinander verbundener Gitterbestandteile gebildet. Dazu zählen hauptsächlich nahezu vertikal verlaufende Säulen und nahezu diagonal verlaufende Streben, die sich zum Teil kreuzen. Verbunden sind die Säulen mit den Streben und die Streben untereinander an Knotenpunkten. Um die unter verschiedenen Winkeln größtenteils nicht koaxial bzw. kollinear aufeinanderstoßenden Säulen und Streben miteinander zu verbinden, sind kompliziert aufgebaute Knotenstücke an diesen Knotenpunkten angeordnet. Nachteilig an den bekannten Gitterstrukturen ist, dass die verwendeten Knotenstücke eine komplizierte Geometrie aufweisen müssen, um die Gitterbestandteile unterschiedlicher Querschnitte unter verschiedenen Winkeln bei sich zudem noch nach oben hin verjüngender Gitterstruktur anzupassen. Somit ist aufgrund der dreidimensionalen Fügeflächen eine aufwändige manuelle Herstellung der Knotenstücke notwendig.

Die Aufgabe der vorliegenden Erfindung besteht demnach darin, eine Gitterstruktur mit Knotenstücken bereitzustellen, deren Herstellung einfacher und vorzugsweise maschinell erfolgen kann.

Die Aufgabe wird gelöst durch eine Gitterstruktur mit den Merkmalen des Anspruchs 1. Die Gitterstruktur ist dadurch gekennzeichnet, dass die Knotenstücke kugelförmig oder als viel- bzw. mehrflächige Körper ausgebildet sind. Gegenüber den bekannten Knotenstücken mit ihrer komplizierten Geometrie wird die Herstellung deutlich vereinfacht. Sowohl ein kugelförmiger als auch ein mehrflächiger Körper als Knotenstück ist einfacher und vor allem maschinell herstellbar als ein Knotenstück, das zu jeder mit ihr verbundenen Säule bzw. Strebe eine in Querschnitt und Raumausrichtung passende Fügefläche mit einem Rohransatz wie aus dem Stand der Technik bekannt aufweist. Die Zahl und Ausrichtung der Außenflächen der Knotenstücke wird entsprechend den damit verbundenen Gitterbestandteilen bestimmt. Besonders vorteilhaft einfach ist dabei ein Knotenstück in Form einer Kugel herzustellen. Aber auch ein viel- bzw. mehrflächiger Körper weist durch seine abschnittsweise ebene Oberfläche deutliche Vorteile gegenüber dem Stand der Technik auf.

Vorzugsweise in an jedem Knotenpunkt ein, insbesondere genau ein Knotenstück angeordnet. Damit können durch ein einziges Knotenstück als Bauelement mehrere Gitterbestandteile miteinander verbunden werden. Bevorzugt ist zumindest ein Teil der Knotenstücke identisch ausgebildet. Dies führt dazu, dass die Knotenstücke universell einsetzbar sind, ohne spezielle Anpassungen zu benötigen. Eine geeignete Anordnung der Flächen ermo̅glicht einen nahezu universellen Einsatz des Knotenstücks, indem Flächen unter verschiedenen Winkeln vorgesehen werden.

Bei der mehr- bzw vielflächige äußeren Form zumindest bei einem Teil der Knotenstücke kann es sich auch um eine regelmäßige Außenform bzw. Oberfläche handeln, wobei auch ein symmetrischer, insbesondere zentralsymmetrischer Körper als Grundform des Knotenstücks in Betracht kommt. Besonders bevorzugt weisen die Knotenstücke eine Vielzahl von Außenflächen auf, die insbesondere als ebene Außenflächen ausgebildet sind. Insgesamt kann das Knotenstück auch als Polyeder bevorzugt als regelmäßiges Polyeder ausgestaltet sein, vorzugsweise mit zumindest zum Teil kongruenten, also deckungsgleichen, Außenflächen. Eine regelmäßige äußere Form der Knotenstücke, beispielsweise als regelmäßige Polyeder, bietet besondere Vorteile bei der Herstellung und beim Zusammenbau der Gitterstruktur, da die Knotenstücke an vielen Positionen innerhalb derselben austauschbar einsetzbar sind. Dies ist gerade bei einem zentralsymmetrischen Körper, wie einer Kugel bzw. einem regelmäßigen Vielflächner der Fall.

Die Knotenstücke sind insbesondere aus mehreren, vorzugsweise identischen Teilen zusammengesetzt. Besondere Vorteile bietet dabei eine Zusammensetzung aus zwei insbesondere identischen Hälften. Einzelne Teile der Knotenstücke lassen sich auf einfache Weise herstellen und miteinander kombinieren, insbesondere auch in verschiedenen Zusammenstellungen. Dabei kann es sich um identische und/oder unterschiedliche Teile handeln. Mehrere Teile ergeben dann zusammengesetzt die äußere Form des Knotenstücks. Die Teile sind vorzugsweise miteinander verschweißt.

Insbesondere weisen die Gitterbestandteile eine zumindest im Wesentlichen gradlinige Längserstreckung auf, sind also insbesondere als langgestreckte Körper ausgebildet. Normalerweise ist jeder Gitterbestandteil mit wenigstens einem der Knotenstücke verbunden. Um eine stabile Konstruktion der Gitterstruktur zu schaffen, ist jeder Gitterbestandteil vorzugsweise mit zwei Knotenstücken verbunden. Die Verbindung erfolgt bevorzugt mit je einem Endbereich des Gitterbestandteils. Dabei ist vorzugsweise jeder Gitterbestandteil mit jedem seiner im Regelfall zwei Endbereichen mit jeweils einem Knotenstück verbunden.

Bevorzugt schneiden sich die Längsmittelachsen der miteinander durch ein Knotenstück verbundenen Gitterbestandteile in einem zugehörigen Knotenpunkt. Dieser Knotenpunkt liegt vorzugsweise im Innern des Knotenstücks, bevorzugt in dessen Mittelpunkt bzw. Zentrum. Dies bedeutet, dass das Knotenstück den Knotenpunkt praktisch umgibt. Bei einem zentralsymmetrisch aufgebauten Knotenstück, wie beispielsweise einer Kugel oder auch einem regelmäßigen Polyeder, weisen daher alle Fügeflächen des Knotenstücks denselben Abstand zum Mittelpunkt, also dem Knotenpunkt auf. Somit wird eine gute Austauschbarkeit der Knotenstücke untereinander bzw. eine Platzierung an verschiedenen Positionen innerhalb der Gitterstruktur und schließlich eine optimale Kraftverteilung in der Gitterstruktur ermöglicht.

Vorzugsweise ist eine endseitige Querschnittsfläche als Fügefläche eines der Gitterbestandteile mit der Außenfläche bzw. einer der Außenflächen des Knotenstücks verbunden. Im Falle eines kugelförmigen Knotenstücks ist dabei die Außenfläche kreisbogenartig gekrümmt, während bei einer mehrflächigen Ausbildung die Außenflächen zumindest zum Teil als Ebenen bzw. ebene Flächen ausgestaltet sind. Dabei ist die jeweilige Außenfläche des Knotenstücks vorzugsweise parallel zu der mit ihr verbundenen endseitigen Querschnittsfläche des Gitterbestandteils angeordnet, sodass die beiden Flächen einfach stumpf aufeinandergesetzt und verbunden werden können. Weiterhin ist die endseitige Querschnittsfläche vorzugsweise senkrecht zu der Längsmittelachse des Gitterbestandteils angeordnet. Es sind aber auch zur Längsmittelachse des jeweiligen Gitterbestandteils winklig, also schräg ausgerichtete Querschnittsflächen möglich, um direkt eine winklige Anordnung des Gitterbestandteils zu verursachen. Damit ist es möglich, das Knotenstück einerseits universell anzuordnen und mit den Gitterbestandteilen passgenau zu verbinden, während gleichzeitig eine optimale Krafteinleitung in die Gitterstruktur gewährleistet ist.

Der Querschnitt eines der Knotenstücke entspricht zumindest dem Querschnitt der jeweils mit ihm verbundenen Gitterbestandteile ist im Regelfall jedoch größer. Vorzugsweise ist das Knotenstück allerdings im Querschnitt zumindest in etwa doppelt so groß wie der im Querschnitt größte Gitterbestandteil. Damit ist es gewährleistet, dass mehrere Gitterbestandteile jeweils mit ihrem gesamten Querschnitt mit dem Knotenstück verbindbar sind. Hierzu weist wenigstens eine der Außenflächen des Knotenstücks zumindest den gleichen Querschnitt auf wie der mit ihm verbundene Gitterbestandteil.

Die Knotenstücke sind zumindest zum Teil vorzugsweise hohlkörperartig ausgebildet. Insbesondere weisen die Knotenstücke dazu eine Außenhülle und einen Innenraum auf, wobei die Außenhülle den Innenraum umgibt. Die Außenhülle der Knotenstücke ist bevorzugt zumindest überwiegend aus metallischem Material, das besonders bevorzugt schweißbar ist, gefertigt. Insbesondere handelt es sich bei dem Material um Stahl. Eine hohlkörperartige Ausbildung ermöglicht eine leichte, aber dennoch stabile Ausbildung der Knotenstücke.

Insbesondere weisen die Knotenstücke bzw vorzugsweise deren Innenraum ein Füllmaterial auf, insbesondere sind die Knotenstücke mindestens teilweise, bevorzugt vollständig mit einem Füllmaterial ausgefüllt. Das Füllmaterial dient zur Stabilisierung der Außenhülle und zur Kraftleitung bzw. -verteilung. Dabei wird vorzugsweise als Füllmaterial ein nichtmetallisches Material, wie z. B. Beton verwendet. Beton weist eine wesentlich geringere Dichte als Stahl (in etwa um einen Faktor drei) auf, ist außerdem kostengünstiger, verleiht dem Knotenstück aber dennoch die notwendige Stabilität. Das Füllmaterial der Knotenstücke nimmt vorzugsweise den wesentlichen Teil der einwirkenden Kräfte von Gitterbestandteilen auf und leitet diese vorzugsweise über die Außenfläche der Knotenstücke an andere Gitterbestandteile weiter.

Zur Befüllung der Knotenstücke mit dem Füllmaterial ist vorzugsweise wenigstens eine verschließbare Öffnung in dem Knotenstück vorgesehen. Alternativ können auch mehrere zusammensetzbare Teile des Knotenstücks nach der Befüllung miteinander verbunden werden. Das Füllmaterial kann dann in das Knotenstück, insbesondere durch diese Öffnung in fließfähiger, also z. B. flüssiger oder auch pulverförmiger Form eingefüllt werden. Das Füllmaterial kann dabei als vorzugsweise nach dem Einfüllen innerhalb des Knotenstücks aushärtendes Material, wie z. B. Beton, gewählt sein. Alternativ kann es auch je nach Materialwahl beispielsweise durch Verpressen und anschließendes Verschließen der Öffnung zur Stabilisierung bzw. Kraftableitung innerhalb des Knotenstücks dienen.

Die Gitterbestandteile, also die Säulenabschnitte bzw. Strebenabschnitte, sind insbesondere stabförmig, stangenförmig oder rohrförmig ausgebildet. Durch diese einfache Geometrie wird die Herstellung vereinfacht. Außerdem sorgt gerade eine rohrförmige Ausbildung für besondere Stabilität. Der Querschnitt der Gitterbestandteile ist dabei vorzugsweise rund, oval oder eckig, vorzugsweise vieleckig und insbesondere gleichseitig. Die Kanten eines solchen im Querschnitt mehreckigen Gitterbestandteils verlaufen dabei vorzugsweise gradlinig entlang der Längserstreckung.

Eine Gründungsstruktur für ein Offshore-Bauwerk ist in Anspruch 13 beschrieben. Diese Gründungsstruktur weist dabei eine Gitterstruktur gemäß obigen Ausführungen auf.

Vorzugsweise weist die Gründungsstruktur bzw. die Gitterstruktur eine Längsmittelachse und zwei Endbereiche auf. Die beiden Endbereiche sind entlang der Längsmittelachse vorzugsweise maximal beabstandet. Ein erster oberer Endbereich ist dabei insbesondere zur Aufnahme einer Traglast oberhalb des Meeresspiegels geeignet ausgebildet, während ein zweiter unterer Endbereich zur Verbindung mit dem Meeresboden ausgebildet ist. Damit ergibt sich bei einer senkrechten Aufstellung der Gitterstruktur auf dem Meeresboden, dass der erste Endbereich mit der Traglast aus dem Meer herausragt.

Vorzugsweise ist an einem Endbereich der Gründungsstruktur bzw. Gitterstruktur ein Übergangsstück als Teil der Gründungsstruktur angeordnet, das zur Verbindung mit einer Traglast, wie einer Anlage, einem Turm und/oder einer Plattform, insbesondere einer Offshore-Windenergieanlage oder auch einem Offshore-Umspannwerk, dient. Das Übergangsstück weist dazu eine Aufnahme für die Traglast, insbesondere einen Flansch auf. Das Übergangsstück dient der Einleitung der auftretenden Kräfte vor allem der Traglast in die Gitterstruktur bzw. die Gründungsstruktur und der Anpassung der unterschiedlichen Geometrie von Gitterstruktur und Traglast zueinander.

Insbesondere ist der zweite Endbereich der Gründungs- bzw. Gitterstruktur starr mit dem Meeresboden verbunden. Dies erfolgt bevorzugt mit Hilfe von Gründungspfählen, wobei die Gründungspfähle vorzugsweise durch Pfahlhülsen geführt sind, die mit den Gitterbestandteilen und/oder den Knotenstücken der Gitterstruktur verbunden sind. Somit wird eine feste, starre und stabile Verankerung der Gitterstruktur mit dem Meeresboden erreicht.

Im Folgenden wird ein Ausführungsbeispiel der Erfindung anhand der Figuren der Zeichnung näher erläutert. In dieser zeigen:
Fig. 1 eine erfindungsgemäße Gitterstruktur als Gründungsstruktur ein Offshore-Bauwerk mit kugelförmigen Knotenstücken,
Fig. 2 einen Ausschnitt aus einer Gitterstruktur wie in Fig. 1 gezeigt,
Fig. 3 eine Detailansicht eines Verbindungsbereichs zwischen einem Knotenstück und einem Säulenabschnitt,
Fig. 4 einen dem Ausschnitt der Fig. 2 entsprechenden Ausschnitt aus einer erfindungsgemäßen Gitterstruktur mit vielflächigen Knotenstücken.
Fig. 5 ein kugelförmiges Knotenstück in einer dreidimensionalen Darstellung, und
Fig. 6 das kugelförmige Knotenstück der Fig. 5 in einer Schnittdarstellung.

In der Fig. 1 ist eine erfindungsgemäße Gitterstruktur 2 dargestellt, die als Tragstruktur einer Gründungsstruktur 4 für ein Offshore-Bauwerk, wie einer Offshore-Windenergieanlage oder einem Offshore-Umspannwerk dient. Zur Verbindung der Gründungsstruktur 4 mit dem Meeresboden sind am unteren Endbereich 6 der Gitterstruktur 2 sogenannte Pfahlhülsen 8 angeordnet. Durch diese Pfahlhülsen 8 werden hier nicht dargestellte Gründungspfähle gesteckt und in den Meeresboden gerammt. Damit wird eine starre Verbindung zwischen der Gitterstruktur 2 der Gründungsstruktur 4 und dem Meeresboden hergestellt. Am oberen Endbereich 10 der Gitterstruktur 2 ist ein Übergangsstück 12 angeordnet. Dies Übergangsstück 12 dient dazu, die Geometrie der Gitterstruktur 2 auf die Geometrie einer oberhalb angeordneten Traglast, die hier nicht gezeigt ist, anzupassen. Im vorliegenden Fall weist dazu das Übergangsstück 12 einen runden Flansch 14 auf, auf dem beispielsweise ein Turm einer hier nicht dargestellten Windenergieanlage, eine Plattform oder eine andere Anlage befestigt werden kann.

Die Gitterstruktur 2 besitzt eine Längsmittelachse 16, die unter anderem durch den unteren Endbereich 6 und den oberen Endbereich 10 mittig verläuft. Der Querschnitt der Gitterstruktur 2 senkrecht zu der Längsmittelachse 16 ist im vorliegenden Fall quadratisch. Dazu weist die Gitterstruktur 2 an den Ecken vier Säulen 18 auf, die sich über die gesamte Länge der Gitterstruktur erstrecken. In jeder zu der Längsmittelachse 16 senkrecht verlaufenden Querschnittsebene der Gitterstruktur 2 ist dementsprechend der Abstand der vier Säulen 18 jeweils zur Längsmittelachse 16 gleich.

Winklig zu den Säulen 18 verlaufen Streben 20, die jeweils zwei benachbarte Säulen 18 miteinander verbinden. Sofern eine andere als quadratische Form der Querschnittsfläche für die Gitterstruktur 2 vorgesehen ist, kann die Zahl der Säulen 18 entsprechend angepasst werden, beispielsweise auf drei, oder auch fünf, sechs und mehr Säulen 18. Dabei werden vorteilhaft regelmäßige Querschnittsflächen, wie beispielsweise gleichseitige Dreiecke und regelmäßige Vierecke bzw. Polygone verwendet.

Jede der Säulen 18 ist aus mehreren Säulenabschnitten 22 zusammengesetzt, im vorliegenden Fall aus vieren. Die einzelnen Säulenabschnitte 22 sind dabei mit jeden ihrer zwei Endbereiche 24 mit jeweils einem Knotenstück 26 an einem Knotenpunkt 28 verbunden. Dadurch, dass zwei mit einem der Knotenstücke 26 verbundene Säulenabschnitte 22 auf gegenüberliegenden Seiten des Knotenstücks 26 koaxial bzw. kollinear, also mit zusammenfallenden Längsmittelachsen 30 angeordnet sind, ergibt sich insgesamt auch eine gradlinige Längserstreckung der Säule 18.

Jeweils zwei Streben 20 kreuzen sich bei der dargestellten Gitterstruktur 2 in einen Knotenpunkt 32. An jedem Knotenpunkt 32 ist zur Verbindung der aus jeweils zwei Strebenabschnitten 34 zusammengesetzten Streben 20 miteinander ein Knotenstück 36 angeordnet. Dabei sind jeweils zwei mit ihren Endbereichen 38 mit dem Knotenstück 36 auf gegenüberliegenden Seiten desselben verbundene Strebenabschnitte 34 kollinear zueinander angeordnet, d. h. mit zusammenfallenden Längsmittelachsen 40. Somit weist jede Strebe 20 eine gradlinige Erstreckung auf. Insgesamt sind dementsprechend vier Strebenabschnitte 34 mit einem Knotenstück 36 verbunden, wobei jeweils zwei benachbarte Strebenabschnitte 34 zumindest nahezu senkrecht zueinander sind. Die jeweils von dem Knotenstück 36 entfernt liegenden Endbereiche 38 der Strebenabschnitte 34 sind mit jeweils einem benachbarten Knotenstück 26 an den Knotenpunkten 28 der Säulen 18 verbunden. Dementsprechend sind, abgesehen von den Knotenstücken 26 am oberen Endbereich 10 bzw. am unteren Endbereich 6 der Gitterstruktur 2, mit jedem Knotenstück 26 zwei gegenüberliegende Säulenabschnitte 22 und insgesamt vier winklig zueinander stehende Strebenabschnitte 34 verbunden. Die Knotenstücke 26 am unteren Endbereich 6 bzw. oberen Endbereich 10 sind dagegen jeweils mit nur einem Säulenabschnitt 22 und zwei Strebenabschnitten 22 verbunden.

Bei der dargestellten Gitterstruktur 2 weist jede Säule 18 fünf Knotenstücke 26 auf. Diese Anzahl lässt sich je nach gewünschter Höhe der Gitterstruktur 2 variieren. Darüber hinaus nimmt die Länge der einzelnen Säulenabschnitte 22 bzw. der Strebenabschnitte 34 vom unteren Endbereich 6 zum oberen Endbereich 10 der Gitterstruktur 2 ab. Dadurch verjüngt sich die Gitterstruktur 2 von unten nach oben, d. h. ihr Querschnitt verringert sich nach oben hin.

Bei der in den Fig. 1 und 2 dargestellten Gitterstruktur 2 sind die Knotenstücke 26 und die Knotenstücke 36 jeweils kugelförmig ausgebildet. Dementsprechend lassen sich die Säulenabschnitte 22 bzw. die Strebenabschnitte 34 an beliebigen Stellen bzw. unter beliebigen Winkeln zueinander auf die Knotenstücke 26, 36 aufsetzen. Um eine optimale Verbindung, insbesondere durch Verschweißen zu erreichen, sind die Säulenabschnitte 22 und die Strebenabschnitte 34 jeweils rohrförmig mit rundem Querschnitt ausgebildet. Die Säulenabschnitte 22 und die Strebenabschnitte 34 sind dazu senkrecht zu ihrer Längsmittelachse 30 bzw. 40 mit einer ebenen Stirnfläche 42 ausgestattet. Die Stirnfläche 42 wird durch senkrechtes Abtrennen bzw. Herstellen des Rohrs erzeugt. Somit weist die Stirnfläche 42 eine ringförmige ebene Ausbildung mit einem Innenumfang 44 und einem Außenumfang 46 auf. In der Mitte ist demnach eine kreisrunde Öffnung vorgesehen. Dadurch liegt die Stirnfläche 42 des Säulenabschnitts 22 bzw. des Strebenabschnitts 34 mit seinem Innenumfang 44 vollständig rundherum an der Oberfläche des kugelförmigen Knotenstücks 26, 36 an. Durch die zur Längserstreckung senkrechte Stirnfläche 42 ist am Außenumfang 46 des Säulenabschnitts 22 bzw. des Strebenabschnitts 34 eine spaltförmige Öffnung gegenüber dem Knotenstück 26, 36 als Schweißspalt 62 ausgebildet, die beim Verschweißen mit Material gefüllt wird. Somit bildet sich darin eine Schweißraupe 48 aus, wie dies beispielsweise in Fig. 3 gezeigt ist.

Ein Ausschnitt aus einer Gitterstruktur 2 mit vielflächigen Knotenstücken 26, 36 zeigt die Fig. 4. Abgesehen von den anders ausgebildeten Knotenstücken 26, 36 kann die übrige Gitterstruktur 2 auch in diesem Fall aufgebaut sein wie in Fig. 1 gezeigt ist, also insbesondere ebenfalls die Fachwerkstruktur zeigen. Die mehrflächigen Knotenstücke 26, 36 weisen eine Vielzahl ebener Außenflächen 50 auf, die entsprechend der Ausrichtung der mit ihnen verbundenen Säulenabschnitte 22 bzw. Strebenabschnitte 34 angeordnet sind, sodass die Außenfläche 50 parallel zu den jeweiligen Seitenflächen 42 der Säufenabschnitte 22 bzw. Strebenabschnitte 34 ausgerichtet sind.

Dabei können diese Außenflächen 50 auch in ihrer Kontur den jeweils zugeordneten Säulenabschnitten 22 bzw. Strebenabschnitten 34 angepasst sein. Sie weisen aber zumindest die gleiche Flächengröße auf, wie die jeweilige Stirnfläche 42 des entsprechenden Säulenabschnitts 22 bzw. Strebenabschnitts 34, um ein vollständiges Aufeinanderliegen zum Verbinden zu ermöglichen. Da die ebenen Außenflächen 50 als Fügeflächen zum Verschweißen an den Knotenstücken 26, 36 vorhanden sind, ist die Querschnittsform der Säulenabschnitte 22 bzw. der Strebenabschnitte 34 nur insofern von Belang, als dass möglichst die gesamte Stirnfläche 42 auf einer Außenfläche 50 Platz findet. Im Übrigen eignen sich rechteckige, runde, ovale, polygonale und allgemein mehreckige Querschnittsformen für die Säulenabschnitte 22 bzw. Strebenabschnitte 34.

Beim Verschweißen wird eine entsprechende Schweißraupe 48 um den Säulenabschnitt 22 bzw. den Strebenabschnitt 34 auf der Oberfläche des Knotenstücks 26, 36 herum gelegt. Alternativ dazu können die Stirnflächen 42 der Säulenabschnitte 22 bzw. der Strebenabschnitte 34 auch konisch angefast sein, um zwischen der Stirnfläche 42 und der entsprechend zugeordneten Außenfläche 50 des Knotenstücks 26, 36 einen Schweißspalt 62, ähnlich zu dem oben beim kugelförmigen Knotenstück 26, 36 beschriebenen Schweißspalt 62 bereitzustellen, in dem beim Verschweißen eine Schweißraupe 48 angeordnet werden kann.

Die kugelförmigen Knotenstücke 26, 36 sind im vorliegenden Fall, wie in Fig. 3 gezeigt ist, aus jeweils zwei Hälften 52 zusammengesetzt. Die Hälften 52 sind miteinander verschweißt. Für den Fall eines mehrflächigen Knotenstücks 26, 36 kann dasselbe ebenfalls allerdings ebenfalls aus zwei Hälften 52 zusammengesetzt sein. In diesem Fall bietet sich allerdings auch eine Zusammensetzung aus mehr als zwei Teilen an, da die ebenen Außenflächen mit ihren Berandungen bereits eine mögliche Linie zum Zusammenfügen mehrerer Teile markieren.

Darüber hinaus weisen die Knotenstücke 26, 36 jeweils einen Innenraum 54 in ihrem Innern auf, der von der Außenhülle 56 umschlossen wird. Der Innenraum 54 ist im vorliegenden Fall mit einem Füllmaterial 60 gefüllt. Dabei handelt es sich um eine nichtmetallische Substanz, nämlich Beton. Über die Füllung bzw. das Füllmaterial 60 wird ein Großteil der auftretenden Kräfte abgeleitet, während die metallische Außenhülle 56 im Wesentlichen zur Verbindung mit den Säulenabschnitten 22 bzw. Strebenabschnitten 34 dient.

Zur Befüllung des Innenraums 54 kann eine Öffnung 58 oder können auch mehrere Öffnungen 58 vorgesehen sein. Die Öffnungen 58 werden nach der Befüllung der Knotenstücke 26, 36 verschlossen, insbesondere zugeschweißt. Insbesondere kann die Befüllung der Knotenstücke 26, 36 am Aufstellungsort der Gitterstruktur 2 bzw. der Gründungsstruktur 4 und nicht schon bei der Herstellung der Knotenstücke 26, 36 erfolgen. Dies hat den Vorteil, dass das Füllmaterial 60, bzw. der Beton, separat zum Aufstellungsort transportiert werden kann und durch seine fließfähige Konsistenz leicht handhabbar ist. Dies erleichtert Transport und Montage der Gitterstruktur 2, da vor allem das Gewicht des Füllmaterials 60 separat transportiert werden kann.

Neben der hier gezeigten Gitterstruktur 2 in Form einer Fachwerkstruktur oder auch Jacketstruktur sind praktisch beliebige andere Anordnungen der Säulen 18 und Streben 20 und der Knotenstücke 26, 36 möglich, die entsprechend dem jeweiligen Einsatzzweck der Gitterstruktur 2 angepasst sind. Insbesondere die Anzahl und Länge der einzelnen Gitterbestandteile und Knotenstücke 26, 36 kann dabei variiert werden. Als Material für die Herstellung der Bestandteile der Gitterstruktur, insbesondere die Gitterbestandteile und die Knotenstücke 26, 36 kommt vorwiegend Stahl in Betracht.

### Bezugszeichenliste:

- 2: Gitterstruktur 54 Innenraum
- 4: Gründungsstruktur 56 Außenhülle
- 6: Endbereich 58 Öffnung
- 8: Pfahlhülsen 60 Füllmaterial
- 10: Endbereich 62 Schweißspalt
- 12: Übergangsstück 64 Naht
- 14: Flansch
- 16: Längsmittelachse
- 18: Säule
- 20: Streben
- 22: Säulenabschnitt
- 24: Endbereich
- 26: Knotenstück
- 28: Knotenpunkt
- 30: Längsmittelachse
- 32: Knotenpunkt
- 34: Strebenabschnitt
- 36: Knotenstück
- 38: Endbereich
- 40: Längsmittelachse
- 42: Stirnfläche
- 44: Innenumfang
- 46: Außenumfang
- 48: Schweißraupe
- 50: Außenflächen
- 52: Hälfte

## Patentansprüche

1. Gitterstruktur, insbesondere Fachwerkstruktur, als Gründungsstruktur (4) für ein Offshore-Bauwerk, mit Säulen (18) und/oder Streben (20) aus Gitterbestandteilen, insbesondere Säulenabschnitten (22) und/oder Strebenabschnitten (34), wobei mehrere Gitterbestandteile miteinander an Knotenpunkten (28, 32) verbunden sind, und wobei zur Verbindung mehrerer Gitterbestandteile miteinander Knotenstücke (26, 36) an den Knotenpunkten (28, 32) angeordnet sind, **dadurch gekennzeichnet, dass** die Knotenstücke (26, 36) kugelförmig oder als vielflächige Körper ausgebildet sind.

2. Gitterstruktur nach Anspruch 1, **dadurch gekennzeichnet, dass** an jedem Knotenpunkt (28, 32) ein, vorzugsweise genau ein Knotenstück (26, 36) angeordnet ist, wobei insbesondere zumindest ein Teil der Knotenstücke (26, 36) bevorzugt identisch ausgebildet ist.

3. Gitterstruktur nach Anspruch 1 oder 2, **dadurch gekennzeichnet, dass** die Knotenstücke (26, 36) eine mehr- bzw. vielflächige, vorzugsweise zentralsymmetrische äußere Form, Außenform bzw. Oberfläche aufweisen, wobei sie vorzugsweise eine Vielzahl von ebenen Außenflächen (50) aufweisen, und/oder dass die Knotenstücke (26, 36) vorzugsweise als insbesondere regelmäßige Polyeder ausgebildet sind.

4. Gitterstruktur nach einem der vorhergehenden Ansprüche, **dadurch gekennzeichnet, dass** die Knotenstücke (26, 36) aus mehreren, vorzugsweise identischen Teilen, insbesondere aus zwei Hälften (52), zusammengesetzt sind.

5. Gitterstruktur nach einem der vorhergehenden Ansprüche, **dadurch gekennzeichnet, dass** die Gitterbestandteile eine zumindest im Wesentlichen geradlinige Längserstreckung mit einer Längsmittelachse (30, 40) aufweisen, und/oder dass jeder Gitterbestandteil, vorzugsweise mit einem seiner Endbereiche (24, 38), mit wenigstens einem der Knotenstücke (26, 36) verbunden ist, wobei insbesondere jeder Gitterbestandteil mit jedem seiner Endbereiche (24, 38) mit jeweils einem Knotenstück (26, 36) verbunden ist.

6. Gitterstruktur nach einem der vorhergehenden Ansprüche, **dadurch gekennzeichnet, dass** die Längsmittelachsen (28, 40) der miteinander durch ein Knotenstück (26, 36) verbundenen Gitterbestandteile sich vorzugsweise in dem zugehörigen Knotenpunkt (28, 32) schneiden, wobei der Knotenpunkt (28, 32) bevorzugt im Innern des Knotenstücks (26, 36), besonders bevorzugt in dessen Zentrum liegt.

7. Gitterstruktur nach einem der vorhergehenden Ansprüche, **dadurch gekennzeichnet, dass** eine endseitige Querschnittsfläche eines der Gitterbestandteile mit der Außenfläche, insbesondere kugelförmigen Außenfläche oder mit einer der ebenen Außenflächen (50) des Knotenstücks (26, 36) verbunden ist, wobei die Außenfläche des Knotenstücks (26, 36) vorzugsweise parallel zu der mit dem Knotenstück (26, 36) verbundenen endseitigen Querschnittsfläche angeordnet ist, und/oder wobei die endseitige Querschnittsfläche vorzugsweise senkrecht zu der Längsmittelachse (28, 40) des Gitterbestandteils angeordnet ist.

8. Gitterstruktur nach einem der vorhergehenden Ansprüche, **dadurch gekennzeichnet, dass** der Querschnitt der Knotenstücke (26, 36) wenigstens gleich dem oder größer ist als der größte Querschnitt der mit dem jeweiligen Knotenstück (26, 36) verbundenen Gitterbestandteile, wobei vorzugsweise wenigstens eine der Außenflächen (50) eines der Knotenstücke (26, 36) zumindest den gleichen Querschnitt wie das mit ihm verbundene Gitterbestandteil aufweist.

9. Gitterstruktur nach einem der vorhergehenden Ansprüche, **dadurch gekennzeichnet, dass** die Knotenstücke (26, 36) hohlkörperartig ausgebildet sind, und/oder dass die Knotenstücke (26, 36) eine Außenhülle (56) und einen davon umschlossenen Innenraum (54) aufweisen, wobei die Außenhülle (56) der Knotenstücke (26, 36) vorzugsweise zumindest überwiegend aus metallischem, insbesondere schweißbarem Material, vorzugsweise aus Stahl, gebildet ist.

10. Gitterstruktur nach einem der vorhergehenden Ansprüche, **dadurch gekennzeichnet, dass** die Knotenstücke (26, 36), insbesondere deren Innenraum (54), ein Füllmaterial (60) aufweisen, insbesondere mit einem Füllmaterial (60) zumindest nahezu vollständig gefüllt sind, wobei das Füllmaterial (60) vorzugsweise ein nichtmetallisches Material, insbesondere Beton, ist.

11. Gitterstruktur nach Anspruch 10, **dadurch gekennzeichnet, dass** das Knotenstück (26, 36) wenigstens eine verschließbare Öffnung (58) zur Befüllung mit dem Füllmaterial (60) aufweist.

12. Gitterstruktur nach einem der vorhergehenden Ansprüche, **dadurch gekennzeichnet, dass** die Gitterbestandteile stabförmig, stangenförmig oder rohrförmig ausgebildet sind, und/oder dass der Querschnitt der Gitterbestandteile rund oder eckig, vorzugsweise vieleckig, besonders bevorzugt gleichseitig ausgebildet ist, insbesondere mit geradlinig verlaufenden Kanten.

13. Gründungsstruktur für ein Offshore-Bauwerk mit einer Gitterstruktur (2) nach einem der vorhergehenden Ansprüche.

14. Gründungsstruktur nach einem der vorhergehenden Ansprüche, **gekennzeichnet durch** eine Längsmittelachse (16) und zwei Endbereiche (6, 8), wobei die Endbereiche (6, 8) vorzugsweise entlang der Längsmittelachse (16) insbesondere maximal beanstandet sind, wobei ein erster Endbereich (6) zur Aufnahme einer Traglast vorzugsweise oberhalb des Meeresspiegels ausgebildet ist, und wobei ein zweiter Endbereich (8) zur Verbindung mit dem Meeresboden ausgebildet ist.

15. Gründungsstruktur nach Anspruch 13, **dadurch gekennzeichnet, dass** der erste Endbereich (6) ein Übergangsstück (12) aufweist, mit einer Aufnahme, insbesondere einem Flansch (14), zur Verbindung mit einer Traglast, wie einer Anlage, einem Turm und/oder einer Plattform, und/oder dass der zweite Endbereich (8) vorzugsweise starr mit dem Meeresboden verbunden ist, vorzugsweise mit Hilfe von Gründungspfählen, wobei die Gründungspfähle besonders bevorzugt durch mit den Gitterbestandteilen und/oder den Knotenstücken (26, 28) verbundene Pfahlhülsen (8) geführt sind.
